# EUROPÄISCHE PATENTSCHRIFT

(11) **EP 0 225 987 B1**
(45) Veröffentlichungstag und Bekanntmachung des Hinweises auf die Patenterteilung: **22.08.1990**
(21) Anmeldenummer: 86114238.8
(22) Anmeldetag: 15.10.1986
(51) Int. Cl.: B65D 65/14

(54) **Verpackungsmaterial**
Packaging material
Matériau d'emballage

(30) Priorität: 14.12.1985 DE 3544384
(43) Veröffentlichungstag der Anmeldung: 24.06.1987
(73) Patentinhaber: 4P Verpackungen Ronsberg GmbH, D-87671 Ronsberg (DE)
(72) Erfinder: Hera, Manfred, D-8960 Kempten (DE)
(74) Vertreter: Hutzelmann, Gerhard

(56) Entgegenhaltungen:
- DE-U- 7 514 056
- US-A- 3 055 576

## Beschreibung

Die Erfindung betrifft eine Verpackungsmaterialbahn, die auf jeder Seite entlang eines anderen Randes mit einer Kaltkleberbeschichtung versehen ist.

Eine derartige Verpackungsmaterialbahn ist aus der US-A 3 055 576 bekannt, die sich zwar verhältnismäßig günstig und ohne wesentliche Beeinflussung aufrollen läßt; zum Herstellen einer geschlossenen Blockverpackung mit einer Längs- und zwei Quernähten ist eine solche Bahn jedoch nicht brauchbar.

Der Erfindung liegt demgegenüber die Aufgabe zugrunde, eine Verpackungsmaterialbahn vorzuschlagen, die zum Herstellen einer Blockpackung mit einer Längsnaht und mit zwei Quernähten verwendbar ist.

Diese Aufgabe wird erfindungsgemäß dadurch gelöst, daß weitere Teilflächen mit Kaltkleber beschichtet sind, die jeweils nur auf einer Seite derart versetzt angeordnet sind, daß sie zur Bildung von Blockpackungen geeignet und im aufgerollten Zustand der Bahn ohne gegenseitige Berührung nebeneinander liegen.

Damit lassen sich sowohl die vorgesehenen Verschlußnähte sehr einfach herstellen, als auch die Bahn ohne Gefahr einer gegenseitigen Verklebung der Kaltkleberbeschichtungen aufrollen.

In der Zeichnung ist die Erfindung anhand eines Ausführungsbeispiels verdeutlicht. Dabei zeigen:
Fig. 1 einen Bahn-Abschnitt mit beidseitig aufgebrachtem Kaltkleber,
Fig. 2 einen weiteren Bahn-Abschnitt mit einer geringfügig anderen Verteilung des Kaltkleberauftrages und
Fig. 3 eine schaubildliche Darstellung einer aus einem derartigen Bahnabschnitt aufgerichteten und verschlossenen Verpackung.

In Fig. 1 ist ein Abschnitt einer Bahn eines Verpackungsmaterials 1 dargestellt, das aus einer Grundfolie 2 besteht, die auf ihrer Außenseite in nicht näher dargestellter Weise bedruckt ist.

An den mit einer Schrägschraffur gekennzeichneten Flächenabschnitten 3 ist die Außenseite des Verpackungsmaterials mit Kaltkleber beschichtet. Die Innenseite des Verpackungsmaterials ist dagegen an den mit einer querverlaufenden Schraffur gekennzeichneten Flächenabschnitten 4 mit Kaltkleber versehen. Beim Aufrollen des Verpackungsmaterials liegen somit die Flächenabschnitte 3 und 4 nebeneinander, so daß ein gegenseitiges Verkleben vermieden wird.

Beim Ausführungsbeispiel nach Fig. 2 sind die mit Kaltkleber beschichteten Flächenabschnitte 13 auf der Außenseite des Verpackungsmaterials wieder durch eine Schrägschraffur gekennzeichnet. Die auf der Innenseite des Verpackungsmaterials mit Kaltkleber beschichteten Flächenabschnitte 14 sind dagegen wieder durch eine querverlaufende Schraffur dargestellt. Beide Flächenabschnitte überdecken sich beim Aufwickeln der Bahn auch hierbei nicht. Die gewählte Anordnung der beschichteten Flächenabschnitte gewährleistet aber andererseits eine verhältnismäßig dichte Verpackung.

Eine solche Blockpackung ist in Fig. 3 dargestellt. Die beiden an den Rändern des Verpackungsmaterials vorgesehenen Flächenabschnitte mit Kaltkleber-Beschichtung sind dabei zu einer Längsnaht 15 zusammengefaßt.

Die kopfseitigen Verschlußteile der Verpackung sind nach deren Befüllen ineinander gefaltet, so daß Kaltkleber-Beschichtungen aufeinander liegen. Durch einfaches Aneinanderpressen ist sodann ein fester Verschluß geschaffen.

## Patentansprüche

. Verpackungsmaterialbahn, die auf jeder Seite entlang eines anderen Randes mit einer Kaltkleberbeschichtung versehen ist, dadurch gekennzeichnet, daß weitere Teilflächen (3, 4) mit Kaltkleber beschichtet sind, die jeweils nur auf einer Seite derart gegeneinander versetzt angeordnet sind, daß sie zur Bildung von Blockpackungen geeignet und im aufgerollten Zustand der Bahn ohne gegenseitige Berührung nebeneinander liegen.

## Claims

Web of packaging material that is provided with a cold seal adhesive coating on each side along a different edge, wherein further areas (3, 4), which are each located on only one side of the web in such positions that they are suitable for the formation of brick packs and are arranged next to each other without touching when the web is wound on reels, are coated with cold seal adhesive.

## Revendications

Bande de matériau d'emballage qui sur chaque face est munie le long des bords opposés d'un revêtement d'adhésif à froid, caractérisé en ce que d'autres zones de surface (3, 4) sont enduites d'adhésif à froid, qui sont disposées seulement sur une des faces avec décalage, de sorte qu'elles sont appropriées à la réalisation d'emballages compacts et sont placées côte à côte à l'état bobiné sans contact mutuel.
